# EUROPÄISCHE PATENTSCHRIFT

(11) **EP 0 898 055 B1**
(45) Veröffentlichungstag und Bekanntmachung des Hinweises auf die Patenterteilung: **08.05.2002**
(21) Anmeldenummer: 97114254.2
(22) Anmeldetag: 19.08.1997
(51) Int. Cl.: F01L 1/00, F01L 3/14, F01L 3/12

(54) **Hohlventil für Verbrennungsmotoren**
Hollow valve for internal combustion engine
Soupape creuse pour moteur à combustion interne

(43) Veröffentlichungstag der Anmeldung: 24.02.1999
(73) Patentinhaber: TRW Deutschland GmbH, 30890 Barsinghausen (DE)
(72) Erfinder: Gebauer, Klaus,Dipl.-Ing., D-30926 Seelze (DE)
(74) Vertreter: Arendt, Helmut, Dipl.-Ing.

(56) Entgegenhaltungen:
- FR-A- 896 051
- FR-A- 2 283 310

## Beschreibung

Die Erfindung betrifft ein Hohlventil für Verbrennungsmotoren zur Temperaturabsenkung und Gewichtsreduzierung.

Hohlventile stellen eine besondere Ausführungsart, insbesondere der höher belasteten Auslaßventile, dar. Ihr Einsatz erfolgt einerseits zur Absenkung der Temperaturen vorwiegend im Hohlkehlen- und Tellerbereich, dient aber auch der Gewichtsreduzierung. Setzt man Hohlventile zur Temperaturabsenkung ein, wird der Hohlraum zu etwa 60 % des Volumens mit metallischem Natrium gefüllt, das für den Transport von Wärme vom Ventilkopf in den Ventilschaft sorgt. Von dort wird die Wärme über die Ventilführung abgeleitet.

Es sind mehrere Hohlventilvarianten bekannt. Bei einer dieser Varianten wird ein Grundkörper hohl gebohrt und mittels Reibschweißen mit einem vollen Schaftendenstück verbunden. Das Schaftendenstück ist härtbar und läßt daher eine auf den besonderen Belastungsfall abgestimmte Stabilisierung zu.

Eine weitere Variante ist in der Herstellung wesentlich aufwendiger. Der Grundkörper wird ebenfalls vom Schaftende her gebohrt. Das Verschließen der Bohrung erfolgt jedoch durch induktives Erwärmen des Schaftendes mit anschließendem Zuschmieden, wobei das volle Schaftendenstück durch Reibschweißen angesetzt wird. Eine Reibschweißung des vollen Schaftendenstückes mit dem "zugezogenen" Ende des Grundkörpers bietet eine höhere Sicherheit. Diese. Ausführungsform findet überwiegend in Hochleistungsmotoren Anwendung.

Das bisherige Optimum an Gewichtsreduzierung und an Wärmeableitung von der Ventiltellerfläche wird durch ein Hohlkopfventil erreicht. Es wird im Gegensatz zu den vorgenannten Ausführungen von der Tellerseite her gebohrt und bearbeitet. Die Öffnung wird durch Einsetzen eines Deckels verschlossen. Der Einsatz solcher Ventile ist überwiegend auf den Motorsport beschränkt, da die aufwendige Herstellung zu hohen Kosten führt. Um die Ventilschaftabdichtungen nicht zu hohen Temperaturen auszusetzen, darf die Bohrung des Ventils jedoch nur bis in die Nähe der Dichtlippe der am Außendurchmesser laufenden, überwiegend elastomeren Ventilschaftabdichtung geführt sein. Eine längere Bohrung kann lediglich ausgeführt werden, wenn keine Ventilschaftabdichtung verwendet wird.

Hohle Ventile können zwar als Monometallventile ausgeführt sein, üblicher sind aber Bimetallventile, bei welchen das Schaftstück aus einem ferritisch-martensitischen Stahl und das Kopfstück aus austenitischem Material oder einem nickelbasischen Werkstoff besteht. Dieses Material wird bei der Herstellung des Kopfstückes warm verformt, bevor es hohlgebohrt wird Zwar ist bereits die Herstellung von sehr leichten Ventilen bekannt, bei welchen Schaft- und Kopfteil als einstückiges, hohles, zylindrisches Bauteil aus einem duktilen Metallblech gefertigt wird, wie die EP 0 619 419 B1 zeigt, jedoch handelt es sich hierbei um ein Monometallventil für geringere Beanspruchungen, denn die Verwendung von austenitischem Werkstoff schloß bisher Kaltumformvorgänge aus. Außerdem reicht der Hohlraum bei dem bekannten Ventil mit tiefgezogenem Ventilkörper bis zum äußersten Schaftende. Eine Ableitung von Wärme durch eine eventuell verwendete Ventilfüllung in das Schaftendstück wäre jedoch unter Umständen schädlich. Der Einsatz solcher Ventile zur Temperaturabsenkung ist zumindest bei Ventilführungen mit abschließender Ventilschaftabdichtung sehr bedenklich.

Der Erfindung liegt die Aufgabe zugrunde, ein hohles Bimetallventil sehr geringer Masse zu schaffen, welches gleichzeitig die Forderungen nach großer mechanischer Verschleißfestigkeit und Widerstandsfähigkeit gegen Hochtemperaturkorrosion erfüllt und im Vergleich zu den bisher bekannten Herstellungsverfahren besonders wirtschaftlich herstellbar ist. Die Erfindung löst diese Aufgabe mit den Merkmalen des Kennzeichenteils des Patentanspruchs 1.

Ein erfindungsgemäß gestaltetes Ventil gestattet die Verwendung des Tiefziehverfahrens für den Teil des Ventilkörpers, der sich vom Schaftendenteil bis in den Tellerbereich erstreckt und aus einem austenitischen Werkstoff besteht.

Für Fachleute als sehr überraschend hat sich die erfolgreiche Verwendung eines nicht als tiefziehfähig geltenden austenitischen Werkstoffs für die Ausbildung des Ventilkörpers als tiefgezogenes Blechteil erwiesen.

An der Schweißnaht wird durch den Schweißvorgang eine möglichst große Innenwulst (Schweißaustrieb) erzeugt, welche die Verbindung zwischen dem gebohrten Hohlraum im Schaftendenteil und dem Hohlraum im Ventilkörper entweder vollständig oder teilweise verschließt. Das im Ventilkörper vorhandene Kühlmittel wird somit am Eindringen in den Hohlraum des Schaftendenteils gehindert und die Ventilschaftdichtung am Ende der Ventilführung vor einer Beschädigung durch zu hohe Temperatur geschützt. Der Hohlraum im Schaftendenstück dient damit lediglich der gewünschten Gewichtsreduzierung.

Vorzugsweise ist der den Tellerbereich abschließende Deckel durch die Sitzpanzerung mit dem Ventilkörper verbunden. Dadurch wird das Herstellungsverfahren vereinfacht und eine wirtschaftliche Fertigung gesichert, obwohl das Ventil aus drei Teilen besteht. Die Ausbildung des Ventilkörpers als tiefgezogenes Bauteil ermöglicht in wirtschaftlich günstiger Weise, die Wandstärke zu variieren und damit den Belastungsanforderungen anzupassen.

In der Zeichnung ist ein Ausführungsbeispiel der Erfindung rein schematisch dargestellt und nachstehend erläutert. Es zeigen:
- Figur 1: den Längsschnitt durch ein Ventil und die
- Figuren 2 bis 5: mehrere Ausbildungsvarianten an den Verbindungsstellen zwischen dem Deckel und dem Ventilkörper.

Das Ventil besteht im wesentlichen aus den drei Teilen Schaftendenteil 1, Ventilkörper 2 und Deckel 3. Das Schaftendenteil 1 ist mit einer Bohrung 4 versehen, um den Hohlraum 5 zu schaffen. Der Ventilkörper 2 mit dem Teller, dem Hohlkehlenbereich 7 und dem in die Ventilführung reichenden Schaftteil 9 ist ein tiefgezogenes Bauteil. Das Schaftendenteil 1 ist demgegenüber in üblicher Weise aus einem ferritisch-martensitischen Werkstoff gefertigt. Die beiden Teile 1 und 2 werden vorzugsweise durch Reibschweißen miteinander verbunden, wobei sich die weit einwärts reichende Innenwulst (Schweißaustrieb) 10 bildet. Dabei wird der Hohlraum in die Abschnitte 5 und 11 unterteilt, wobei ein kleiner Durchtrittsquerschnitt 12 erhalten bleiben kann. Dadurch ist es dem im Hohlraum 11 des Ventilkörpers 2 vorhandenen Kühlmittel nicht oder nur in einem sehr geringen Maße möglich, in den Hohlraum 5 des Schaftendenteils 1 zu gelangen. Der schaftendenseitige Hohlraum dient daher lediglich der Gewichtsreduzierung. Die vom Ventilteller 13 über das Kühlmittel in den Schaft des Ventilkörpers geleitete Wärme wird in ausreichendem Maße auf die Führung 8 übertragen und von dort weiter über den Wasserkreislauf im Zylinderkopf abgeleitet. Die am Ende der Ventilführung ansetzende Schaftdichtung 14 wird somit vor Zerstörung durch zu hohe Wärme geschützt.

Im Tellerbereich wird der Ventilkopf durch einen Deckel 3 verschlossen, wobei die Sitzpanzerung 15 gleichzeitig als Schweißverbindung dient.

In den Figuren 2 bis 5 sind verschiedene Gestaltungen der Berührungsflächen zwischen dem Ventilkopf im Tellerbereich und dem Deckel 3 dargestellt. Bei allen Ausführungsbeispielen dient die Sitzpanzerung 15 gleichzeitig als Verbindungselement zwischen dem Deckel 3 und dem Ventilkörper.

## Patentansprüche

1. Hohlventil für Verbrennungsmotoren mit einem Hohlraum zur Temperaturabsenkung und Gewichtsreduzierung, **dadurch gekennzeichnet, daß** das Ventil aus drei miteinander verschweißten Teilen (1, 2, 3) besteht, welche einen Hohlraum einschließen, der sich vom Tellerbereich des Ventilkörpers bis in den Ventilschaft hinein erstreckt, wobei der sich vom Schaftendenteil (1) bis zum Tellerbereich (13) erstreckende Ventilkörper (2) als tiefgezogenes Blechteil aus austenitischem Werkstoff ausgebildet und mit dem Schaftendenteil durch Schweißen verbunden ist.

2. Hohlventil nach Anspruch 1, **dadurch gekennzeichnet, daß** an der Schweißnaht eine den Hohlraumquerschnitt teilweise oder vollständig verschließende Innenwulst (10) ausgebildet ist.

3. Hohlventil nach Anspruch 1 oder 2, **dadurch gekennzeichnet, daß** der Schaftendenteil (1) hohlgebohrt ist.

4. Hohlventil nach einem der Ansprüche 1 bis 3, **dadurch gekennzeichnet, daß** der Schaftendenteil aus einem ferritisch-martensitischen Stahl besteht.

5. Hohlventil nach einem der Ansprüche 1 bis 4, **dadurch gekennzeichnet, daß** der tiefgezogene Blechteil des Ventilkörpers (2) im Bereich besonders hoher Belastung mit einer größeren Wandstärke versehen ist.

6. Hohlventil nach einem der Ansprüche 1 bis 5, **dadurch gekennzeichnet, daß** der Ventilteller (13) mit einem Deckel (3) verschlossen ist, und beide Teile durch die Sitzpanzerung (15) miteinander verschweißt sind.

## Claims

1. A hollow valve for internal combustion engines having a hollow space for lowering the temperature and reducing the weight, **characterized in that** the valve consists of three parts (1, 2, 3) which are welded together and enclose a hollow space, which extends from the disk area of the valve body into the valve shaft, where the valve body (2) extending from the shaft end part (1) to the disk area (13) is constructed as a deep-drawn sheet metal part made of an austenitic material and is joined to the shaft end part by welding.

2. A hollow valve according to claim 1, **characterized in that** an inner bead (10) which partially or completely seals the cross section of the hollow space is provided on the weld.

3. A hollow valve according to claim 1 or 2, **characterized in that** the shaft end part (1) has a hollow bore.

4. A hollow valve according to one of claims 1 through 3, **characterized in that** the shaft end part is made of a ferritic-martensitic steel.

5. A hollow valve according to one of claims 1 through 4, **characterized in that** the deep-drawn sheet metal part of the valve body (2) is provided with a greater wall thickness in the area where the load is especially high.

6. A hollow valve according to one of claims 1 through 5, **characterized in that** the valve disk (13) is sealed with a cover (3), and the two parts are welded together by the tip cladding (15).

## Revendications

1. Soupape creuse pour moteurs à combustion interne avec une chambre creuse pour la baisse de température et la réduction du poids, **caractérisée en ce que** la soupape consiste en trois pièces soudées ensemble (1, 2, 3), qui englobent une chambre creuse qui s'étend de la zone de l'assiette du corps de la soupape jusque dans la queue de la soupape, le corps de soupape (2) qui s'étend de la pièce d'extrémité de la queue (1) jusqu'à la zone de l'assiette (13) étant une pièce de tôle emboutie en matériau austénistique et étant relié par soudure avec la pièce d'extrémité de la queue.

2. Soupape creuse selon la revendication 1, **caractérisée en ce que**, sur le cordon de soudure, se trouve un renflement interne (10) obturant partiellement ou complètement la section transversale de la chambre creuse.

3. Soupape creuse selon la revendication 1 ou 2, **caractérisée en ce que** la pièce d'extrémité de la queue (1) est alésée en creux.

4. Soupape creuse selon une des revendications 1 à 3, **caractérisée en ce que** la pièce d'extrémité est fabriquée en acier ferritique-martensitique.

5. Soupape creuse selon une des revendications 1 à 4, **caractérisée en ce que** la pièce en tôle emboutie du corps de la soupape (2) est dotée d'une épaisseur plus importante dans la zone où la sollicitation est particulièrement forte.

6. Soupape creuse selon une des revendications 1 à 5, **caractérisée en ce que** l'assiette de la soupape (13) est fermée par un couvercle (3) et que ces deux pièces sont soudées ensemble par une métallisation à la base (15).
